# EUROPÄISCHE PATENTSCHRIFT

(11) **EP 0 703 956 B1**
(45) Veröffentlichungstag und Bekanntmachung des Hinweises auf die Patenterteilung: **08.01.1997**
(21) Anmeldenummer: 94918873.4
(22) Anmeldetag: 15.06.1994
(51) Int. Cl.: C10B 41/00, C10B 31/04, C10B 33/10

(54) **VERFAHREN ZUM VOLLSTÄNDIGEN UND EMISSIONSFREIEN FÜLLEN VON HORIZONTALKAMMERVERKOKUNGSÖFEN MIT KOHLE**
METHOD OF FILLING HORIZONTAL COKING OVENS COMPLETELY WITH COAL WITHOUT CAUSING POLLUTION
PROCEDE PERMETTANT DE REMPLIR DE CHARBON, COMPLETEMENT ET SANS EMISSIONS GAZEUSES, DES FOURS DE COKEFACTION A CHAMBRES HORIZONTALES

(30) Priorität: 17.06.1993 DE 4320082
(43) Veröffentlichungstag der Anmeldung: 03.04.1996
(73) Patentinhaber: Thyssen Still Otto Anlagentechnik GmbH, 44789 Bochum (DE)
(72) Erfinder: PIDUCH, Hans-Günter, D-44799 Bochum (DE); WORBERG, Heinz-Rainer, D-46244 Bottrop (DE); HUHN, Friedrich, D-40882 Ratingen (DE); GROSSE-WILDE, Michael, D-40242 Bottrop (DE)
(74) Vertreter: Dahlkamp, Heinrich-Leo
(86) Internationale Anmeldenummer: EP9401950
(87) Internationale Veröffentlichungsnummer: WO9500601

(56) Entgegenhaltungen:
- PATENT ABSTRACTS OF JAPAN vol. 12, no. 353 (C-530) 21. September 1988 & JP,A,63 110 284 (OSAKA GAS) 14. Mai 1988
- PATENT ABSTRACTS OF JAPAN vol. 5, no. 134 (P-077) 26. August 1981 & JP,A,56 070 406 (KAWASAKI STEEL) 12. Juni 1981
- PATENT ABSTRACTS OF JAPAN vol. 16, no. 80 (P-1318) 26. Februar 1992 & JP,A,03 269 209 (KAWASAKI STEEL) 29. November 1991
- PATENT ABSTRACTS OF JAPAN vol. 17, no. 594 (C-1126) (1126) 29. Oktober 1993 & JP,A,05 179 249 (NKK) 20. Juli 1993
- DATABASE WPI Week 7412, Derwent Publications Ltd., London, GB; AN 74-22459V & SU,A,386 975 (DNEPROPETROVSK METALLURG ET AL.) 3. Oktober 1973

## Beschreibung

Die Erfindung bezieht sich auf ein Verfahren zum vollständigen und emissionsfreien Füllen von Horizontalkamnerverkokungsöfen mit Schüttkohle über in der Ofenkammer angeordnete Füllöcher.

Im Schüttbetrieb werden die Verkokungsöfen üblicherweise mit Hilfe von auf der Ofendecke verfahrbaren Füllwagen oder sonstigen Transporteinrichtungen im wesentlichen gleichzeitig durch eine Anzahl von vier oder fünf Füllöchern mit Kohle gefüllt. Die beim Füllen entstehenden Emissionsgase werden dabei aus dem oberhalb der Kohleschüttung in der Ofenkammer angeordneten Gassammelraum abgesaugt. Das kann über die Steigrohre und die Vorlage oder über sogenannte Überleitrohre in eine Nachbarkammer oder auch über an die Füllöcher angeschlossene sonstige Absaugeeinrichtungen geschehen.

Damit die Füllgase zu den vorhandenen Absaugstellen transportiert werden können, ist es erforderlich, daß über der eingefüllten Kohleschüttung immer ein ausreichender Gasabzugsraum sowohl zwischen den einzelnen Füllöchern als auch im Bereich der Füllöcher verbleibt.

Es wird bei modernen Füllverfahren davon ausgegangen, daß die komplette Kamnerfüllung ohne zwischenzeitliches Planieren eingefüllt wird und daß immer auch unter den Füllöchern im Bereich des Schüttkegels ein Gaskanal mit einer Höhe von mindestens 150 mm beibehalten werden muß. Erst nach Einfüllen der gesamten Kohlemenge werden dann durch nach Möglichkeit einen einzigen Planierhub die Schüttkegel einplaniert.

Bei einem derartigen Füllverfahren kann es zu einer Blockade des Gaskanales kommen mit der Folge, daß in der Ofenkammer erheblicher Überdruck entsteht und es zu Füllgasemissionen kommt. Es wurde festgestellt, daß neben unterschiedlichen Einsatzkohlen mit unterschiedlichen Schüttgewichten sowie wechselnden Füllgeschwindigkeiten an den einzelnen Füllöchern auch die Volumina der verschiedenen Ofenkammern häufig stark voneinander abweichen. Es kann sogar von einem Ofengang zum anderen sich das Volumen einer Ofenkammer erheblich ändern, weil z. B. die Heizwände erheblichen Bewegungen ausgesetzt sind.

Es hat sich nun gezeigt, daß es bei einer einmal eingestellten, möglichst hohen Kohlenfüllmenge aufgrund der unterschiedlichen Kammerabmessungen, insbesondere in der letzten Phase des Füllvorganges zu einer Blockade des Gaskanales an einer oder mehreren Stellen kommen kann mit der Folge von starken Emissionen.

In der Praxis mußte man deshalb dazu übergehen, bei nicht bekanntem Kammervolumen, um in jedem Fall ein Überfüllen und damit Emissionen zu vermeiden, eine Füllmenge einzustellen, die dem kleinstmöglichen Kammervolumen entspricht. Es ergibt sich dadurch nur eine reduzierte Koksproduktion der gesamten Batterie.

Es ist bereits bekannt, während des Koksausdrückvorganges mit Hilfe von an der Koksausdrückstange angebrachten Meßeinrichtungen den Zustand, insbesondere die Temperatur, der beiden Kammerwände zu erfassen. Es gibt auch bereits Überlegungen, eventuelle Unebenheiten und insbesondere Schäden an den Kannerwänden auf diese Weise aufzunehmen (vgl. Vortrag von Herrn Dr. Huhn unter dem Stichwort "Lasertriangulation" auf der Vortragsveranstaltung "Kokereitechnik" im Haus der Technik am 29.04.1993).

Der Erfindung liegt die Aufgabe zugrunde, ein Verfahren für eine optimale, variable volumetrische Befüllung von Koksöfen vorzuschlagen, bei dem jede Ofenkammer soweit wie möglich mit Kohle befüllt werden kann, ohne daß es zu Emissionen kommt.

Die Lösung dieser Aufgabe ist im Kennzeichen des Anspruches 1 angegeben. Die Ansprüche 2 bis 4 enthalten weitere erfinderische Maßnahmen dazu.

Der Erfindungsvorschlag sieht eine möglichst bei jedem Koksausdrückvorgang vorzunehmende Vermessung der Kammerseitenwände und gegebenenfalls auch der Ofensohle und der Ofendecke und damit eine Volumenermittlung der Ofenkammern vor. Mit diesen in einer Prozeßstation erfaßten Daten wird das aktuelle Füllvolumen ermittelt und unmittelbar zur optimalen Befüllung dieser Ofenkammern durch Verstellung der Dosiereinrichtungen auf dem Füllwagen genutzt. Dadurch wird ein optimales Füllvolumen garantiert bei gleichzeitiger Vermeidung von jeglichen Füllgasemissionen.

Zur Bestimmung des Nutzvolumens hat es sich als günstig erwiesen, während des Koksausdrückvorganges mit Hilfe von an der Koksausdrückstange angebrachten Meßgeräten die Breite und/oder Höhe der Ofenkammer, vorzugsweise über der gesamten Länge, zu messen.

Die erfindungsgemäße Idee besteht weiterhin darin, an sich bekannte Meßverfahren auszunutzen, um das jeweilige Volumen der zu füllenden Ofenkammer zu berechnen. Da die Koksausdrückstange mit einer Wegerfassung ausgerüstet ist, kann die Breite bzw. Höhe der Ofenkammer kontinuierlich über der gesamten Länge bestimmt werden.

Damit ist es auch möglich, das jeweilige Füllvolumen in den Sektionen unter jedem einzelnen Fülloch zu bestimmen und die Kohlefüllmenge dort individuell zu regeln. Das kann an jedem Fülloch über Dosierschnecken am Auslauf jedes einzelnen Fülltrichters mit variabler Drehzahl erreicht werden.

Die Erfindung wird anhand der beigefügten Figuren 1 bis 3 beispielsweise näher erläutert.
- Figur 1: zeigt schematisch mit unterschiedliche Kammervolumina V1, V2 .... Vn.
- Figur 2: zeigt schematisch einen Füllwagen oberhalb einer Ofenkammer. In
- Figur 3: ist das Verfahren zur Kammerbreitenmessung als Blockschaltbild dargestellt.

Während des Koksausdrückvorganges werden mit Hilfe von an der Koksausdrückstange (8) angebrachten Meßeinrichtungen (10) die Kammerbreiten und Kammerhöhen ermittelt. Dabei sind möglichst gleichmäßig über der Kammerhöhe verteilt Meßeinrichtungen angeordnet, die den jeweiligen Abstand zu den Kammerwänden, und gegebenenfalls auch zur Ofensohle bzw. Ofendekke, während des gesamten Ausdrückvorganges in Abhängigkeit vom Verfahrweg der Drückstange bestimmen. Die Meßdaten aus der Abstandsmessung (10) und die der Wegerfassung (9) werden in einer Prozeßstation (P) erfaßt und an eine Auswerteeinheit (A) übertragen, in der das in die Ofenkammern (1, 2) einzufüllende Ofenvolumen (V1, V2, Vn) und die daraus resultierenden Vorgaben für die Dosierschnecken berechnet werden. Diese Daten werden an die Steuerelektronik (S) weitergegeben, so daß die Dosierschnecken (6a - 6d) die benötigte Drehgeschwindigkeit und Anzahl der Umdrehungen für jede Ofensektion (a - d) erhalten. Über die einzelnen in der Ofendecke (5) angeordneten Füllöcher (4a - 4d) wird dann die erforderliche Kohlemenge in die Ofenkammern (1, 2) eingefüllt, so daß nachher die einzelnen Sektionen mit den vorgegebenen Volumina (Va - Vd) gefüllt sind.

Entscheidend ist dabei, daß auch in der letzten Phase des Füllvorganges oberhalb des Schüttkegels in den einzelnen Sektionen jeweils ein freier Gaskanal (3) verbleibt, durch den sämtliche Füllgase abgezogen werden können. Mit dem erfindungsgemäßen Verfahren ist es möglich, für jede zu füllende Ofenkammer (1, 2) das entsprechende Einzelvolumen Va - Vd) zu bestimmen, das dann aus den Fülltrichtern (7) über die Dosierschnecken (6a - 6d) eingefüllt wird, ohne daß es zu Überfüllungen und damit zu einer Blockade des Gassammelraumes (3) kommt.

### Bezugszeichenliste

- (1), (2): Ofenkammern
- (3): Gaskanal
- (4a) - (4d): Füllöcher
- (5): Ofendecke
- (6a) - (6d): Dosierschnecken
- (7): Fülltrichter
- (8): Koksausdrückmaschine
- (9): Wegerfassung
- (10): Meßeinrichtungen zur Bestimmung der Kammerabmessungen nach dem Verfahren der Lasertriangulation

- (Va) - Vd): Volumen der Sektionen a bis d
- (V1), (V2), ... (Vn): Volumen der Kammern (1), (2), ... (n)
- (P): Prozeßstation
- (S): Steuerelektronik
- (A): Auswerteeinheit

## Patentansprüche

1. Verfahren zum vollständigen und emissionsfreien Füllen von Horizontalkammerverkokungsöfen mit Schüttkohle über in der Ofendecke angeordnete Füllöcher, **dadurch gekennzeichnet**, daß während und/oder nach jedem Koksausdrückvorgang das Nutzvolumen der zu füllenden Ofenkammer bestimmt wird und davon abhängig automatisch die Kohlefüllmenge der Ofenkammer geregelt wird.

2. Verfahren nach Anspruch 1, **dadurch gekennzeichnet**, daß zur Bestimmung des Nutzvolumens während des Koksausdrückvorganges mit Hilfe von an der Koksausdrückstange angebrachten Meßgeräten die Breite und/oder Höhe der Ofenkammer, vorzugsweise über der gesamten Länge, gemessen wird.

3. Verfahren nach Anspruch 1 oder 2, **dadurch gekennzeichnet**, daß die Kohlefüllmenge an jedem Fülloch individuell in Abhängigkeit von den zugehörigen gemessenen Kammerabaessungen geregelt wird.

4. Verfahren nach Anspruch 3, **dadurch gekennzeichnet**, daß die Kohlefüllmenge an jedem Fülloch über Dosierschnecken mit variabler Drehzahl geregelt wird.

## Claims

1. Method of filling horizontal coking ovens completely with coal without causing pollution, charging the coal through charging holes located in the coke oven top, **characterized in that** the useful volume of the coke oven chamber to be filled is determined during and/or after each coke pushing cycle and that the coal charging quantity is regulated automatically depending on the useful volume.

2. Method pursuant to Claim 1, **characterized in that** the width and/or height of the coke oven chamber is measured during the coke pushing cycle, preferably over its entire length, by the aid of measuring instruments mounted at the coke pusher ram bar in order to determine the useful volume.

3. Method pursuant to Claim 1 or Claim 2, **characterized in that** the coal charging quantity is regulated at each charging hole individually depending on the pertaining chamber dimensions.

4. Method pursuant to Claim 3, **characterized in that** the coal charging quantity is regulated at each charging hole through metering screws operating at variable speed.

## Revendications

1. Procédé permettant de remplir de charbon en vrac, complètement et sans émissions gazeuses, des fours de cokéfaction à chambres horizontales via les bouches d'enfournement aménagées dans la couverture de la batterie, **caractérisé en ce que** le volume utile de la cellule de four à remplir est déterminé pendant et/ou après chaque défournement et qu'en fonction de cela la quantité de charbon à remplir de la cellule de four est réglée automatiquement.

2. Procédé selon la revendication 1, **caractérisé en ce que** pour déterminer le volume utile pendant le défournement au moyen d'appareils de mesure ordonnés sur la barre de défournement la largeur et/ou la hauteur de la cellule de four est mesurée, de préférence sur toute la longueur.

3. Procédé selon la revendication 1 ou 2, **caractérisé en ce que** la quantité de charbon à remplir est réglée individuellement à chaque bouche d'enfournement en fonction des dimensions de cellule mesurées respectives.

4. Procédé selon la revendication 3 **caractérisé en ce que** la quantité de charbon à remplir est réglée à chaque bouche d'enfournement par l'intermédiaire de vis de dosage à régime réglable.
